# EUROPÄISCHE PATENTSCHRIFT

(11) **EP 3 021 332 B1**
(45) Veröffentlichungstag und Bekanntmachung des Hinweises auf die Patenterteilung: **18.09.2019**
(21) Anmeldenummer: 15169708.3
(22) Anmeldetag: 28.05.2015
(51) Int. Cl.: H01F 3/14, H01F 27/26, H01F 30/12

(54) **INDUKTIVITÄT SOWIE HERSTELLUNGSVERFAHREN HIERFÜR**
INDUCTIVITY AND METHOD FOR PRODUCING SAME
INDUCTANCE ET SON PROCÉDÉ DE FABRICATION

(30) Priorität: 04.06.2014 DE 102014107829
(43) Veröffentlichungstag der Anmeldung: 18.05.2016
(73) Patentinhaber: Michael Riedel Transformatorenbau GmbH, 74532 Ilshofen-Eckartshausen (DE)
(72) Erfinder: BRUST, Martin, 74532 Ilshofen (DE)
(74) Vertreter: Weickmann & Weickmann PartmbB

(56) Entgegenhaltungen:
- EP-A1- 0 532 360
- EP-A2- 1 808 872
- EP-A2- 2 498 266
- WO-A1-2013/183420
- DE-A1- 3 414 581
- JP-A- 2006 245 050
- JP-A- 2013 172 135
- US-A1- 2006 103 496
- US-A1- 2010 102 917
- US-A1- 2010 321 958

## Beschreibung

### I. Anwendungsgebiet

Die Erfindung betrifft ein Verfahren zum Herstellen einer Induktivität nach Anspruch 10, sowie eine Elektrische Induktivität nach Anspruch 1.

Im Rahmen der vorliegenden Anmeldung stehen Induktivitäten für die Verwendung als elektrische Drosseln (Netz- und Kommutierungsdrosseln, Filterkreisdrosseln, Motordrosseln usw.) und elektrische Filter für den Einsatz an Frequenzumrichtern (Sinusfilter und du/dt- Filter usw.) im Vordergrund.

### II. Technischer Hintergrund

Elektrische Induktivitäten sind in sehr vielen elektrischen und elektronischen Geräten enthalten, und ihr Hauptzweck besteht im Umwandeln oder Trennen eines oder mehrerer, insbesondere unterschiedlicher, Spannungspotenziale, in der Strombegrenzung, der Reduzierung von Spannungsanstiegsflanken, der Kompensation von Oberwellenanteilen oder in der Bildung eines Magnetfeldes.

Zu diesem Zweck enthalten elektrische Induktivitäten eine oder mehrere elektrische Spulen.

Deren Wicklungen können auf einem Spulenkörper, der in der Regel aus einem elektrisch nicht leitendem Material, meist Kunststoff, besteht, aufgewickelt sein oder als so genannte Luftspulen vorliegen, die keinen Spulenkörper als Wicklungskern besitzen.

Um das Prinzip der Induktivität mit Eisenkern als Einheit in Funktion zu bringen, wird die wenigstens eine Spule mit dem Eisenkern konstruktiv verbunden. Hierbei wird die wenigstens eine Spule so über dem Eisenkern platziert, dass aufgrund der angelegten Spulenspannung und der dabei auftretenden Induktion ein magnetischer Fluss im Eisenkern erzeugt wird.

Bei Transformatoren und ebenso bei Drosseln und Filtern werden häufig die beiden Spulen in Form der Wicklungen von einem gemeinsamen, geschlossen umlaufenden Eisenkern durchdrungen, was das Betriebsverhalten und die Effizienz der Induktivität verbessert.

Um Wirbelströme zu vermeiden, wird dieser in der Regel aus einem Stapel von übereinandergelegten einzelnen, gewalzten Blechen, sogenannten Dynamo-Blechen oder Trafo-Blechen, hergestellt, wobei die einzelnen Bleche elektrisch gegeneinander isoliert sein müssen. Zu diesem Zweck sind die einzelnen Bleche an den gewalzten Flächen in der Regel mit einem elektrisch isolierenden Isolierlack beschichtet oder besitzen hier eine elektrisch isolierende Oxidationsschicht.

Um die Bleche dauerhaft als Eisenkern (nachfolgend auch als Blechpaket bezeichnet) zusammenzuhalten, werden diese bisher häufig miteinander durch Durchgangslöcher in den Blechen isoliert mit Schrauben verschraubt, mittels Druckstücken verspannt oder am Rand verschweißt.

Dabei werden auch die in der Regel benötigten Befestigungswinkel oder andere Anbauteile an der Induktivität, mit dem Blechpaket, verschraubt, verschweißt oder verspannt.

Das Blechpaket kann die Spule teilweise oder voll umlaufend umschließen, wobei die Bleche aus unterschiedlichen Formaten und Größen zusammengefügt den Eisenkern der Induktivität bilden. So können unter Anderem genormte Bleche so genannte E-, UI- oder M-Zuschnitte zu einem Blechpaket zusammengeführt werden.

Um auf die benötigte Dicke des Blechpakets zu gelangen, werden in der Regel zwei oder mehrere Bleche pro Lage und insbesondere von Lage zu Lage um 180° gedreht aufgeschichtet, was einen sehr hohen und meist nur manuell zu bewältigenden Arbeitsaufwand darstellt.

Dabei besteht ja die in der Aufsicht auf die Blechebene sichtbare Kontur jeder Lage bei einem umlaufend geschlossenen Eisenkern nicht aus einem einzelnen Blech, sondern diese ist wegen der Montierbarkeit aus mindestens zwei Blechen zusammengesetzt.

Bei der Schweißmethode wird das Blechpaket einseitig (ohne Wechsel der Blechrichtung) zu einem Block zusammengefügt und anschließend an den Außenseiten der Stoßkanten der Bleche als Block miteinander verschweißt. Der entstehende magnetische Kurzschluss am Rand des Magnetfeldes wird hierbei aus wirtschaftlichen Gründen in Kauf genommen.

Trotz des grundsätzlich gleichen Aufbaus von Transformatoren einerseits und Drosseln oder Filtern andererseits, sollen diese im Betrieb unterschiedliche Eigenschaften besitzen, was im Detail auch unterschiedliche konstruktive Details erfordert, wenn man die jeweils gewünschte im Vordergrund stehende Funktion optimieren will:
So steht bei Transformatoren beispielsweise die Effizienz, also die Verringerung der Verlustleistung, im Vordergrund:
Zu diesem Zweck wird versucht, den magnetischen Widerstand des Eisenkerns möglichst zu minimieren. Bei den meist umlaufend geschlossenen Eisenkernen, die aus Montagegründen nicht aus einzelnen, ringförmig geschlossenen Blechen zusammengesetzt werden können, bedeutet dies, dass die an der Kontaktstelle zwischen aneinander grenzenden Blechen des Blechpaketes auftretende magnetische Widerstand möglichst gering gehalten werden soll, was durch Maßnahmen wie Minimierung des Luftspaltes dazwischen oder gar Anfüllen mit magnetischem Material in der Fuge versucht wird.

Bei Drosseln und Filtern dagegen, die ja ein passives Dämpfungsglied beispielsweise zum Ausfiltern der harmonischen Oberwellen darstellen, wird ein definierter Luftspalt gerade benötigt, da dieser gerade die gewünschte Dämpfung bewirkt. Das im Einzelfall gewünschte Dämpfungsverhalten wird dabei durch Größe und Anordnung der Luftspalte im Eisenkern, also in oder zwischen den Blechpaketen, bestimmt.

Ein weiterer Punkt der bei Drosseln und Filtern im Vordergrund steht, ist häufig die Reduzierung der Geräuschemission an frequenzgesteuerten Motoren und Schutz der Motorisolationen durch Reduzierung der Spannungsanstiegsflanken (z.B. durch lange Motorzuleitungen).

Aus der WO 2013/183 420 A1 ist bereits eine elektrische Induktivität mit einem aus gegeneinander Blechen zu einem Blechpaket zusammengesetzten Eisenkern als magnetischen Flussleitkörper bekannt, die zwei Joche aufweist, von denen jedes Joch mit dem gegenüberliegenden Joch unter Bildung definierter Luftspalte und spezieller pulvermetalurgisch hergestellter Kerne verbunden ist, wobei die Joche aus C-förmig gebogenen Blechen bestehen.

Ähnliche elektrische Induktivitäten mit definierten Luftspalten darin sind beispielsweise aus der EP 2498 266 A2 oder der DE 3414 581 A1 bekannt.

### III. Darstellung der Erfindung

### a) Technische Aufgabe

Es ist daher die Aufgabe gemäß der Erfindung, eine Elektrische Induktivität, insbesondere zur Verwendung als Drossel oder Filter, sowie ein Verfahren zu ihrer Herstellung zur Verfügung zu stellen, sodass der Herstellungsaufwand verringert und die Funktion der Induktivität insbesondere als Drossel und Filter verbessert wird.

### b) Lösung der Aufgabe

Diese Aufgabe wird durch die Merkmale der Ansprüche **1** und **10** gelöst. Vorteilhafte Ausführungsformen ergeben sich aus den Unteransprüchen.

Durch die spezifische Ausbildung der Elektrische Induktivität gemäß Anspruch **1** ergeben sich eine Vielzahl von Vorteilen:
Durch die beiden Fortsätze an den Enden jedes Joches, die in den inneren Freiraum je einer Spule hineinragen, wird die Montage erleichtert, denn die äußeren Spulen erstrecken sich über die Fortsätze der Joche und halten damit die Joche und die äußeren Längsschenkel zusammen.

In der Mitte ist kein Fortsatz vorhanden, sodass der mittlere Längsschenkel genauso lang oder gar länger ist als die Spule, die darum herum angeordnet ist. Damit man dennoch nicht die mittlere Spule zusammen mit dem mittleren Längsschenkel aus der Ebene des Eisenkerns heraus verlagern kann, werden beidseits des Längsschenkels Sicherungsstreifen (aus elektrisch isolierendem Material) eingesteckt, die länger sind als der mittlere Längsschenkel und sich jeweils bis in den Bereich der Joche hinein erstrecken und dadurch eine formschlüssige Sicherung gegen seitliches Herausziehen der mittleren Spule und des mittleren Längsschenkels bilden.

Funktionale Vorteile, nämlich eine gute elektrische Dämpfung mittels dieser Induktivität, wird erreicht, indem zunächst einmal die Luftspalte nach Bedarf dimensioniert werden können, indem die dafür eingelegten Abstandshalter unterschiedliche Dicken aufweisen können.

Zusätzlich können die Positionen der Luftspalte und deren Anzahl gewählt werden, indem die Längsschenkel nicht jeweils einstückig sein müssen, sondern in ihrer Erstreckungsrichtung aus mehreren Teilstücken bestehen können.

Bei den äußeren Längsschenkeln erstreckt sich vorzugsweise die Spule über die Luftspalte zwischen äußerem Längsschenkel und dem Fortsatz des Joches hinweg, sodass dort - auch wenn zusätzliche Luftspalte vorgesehen werden - sich sämtliche Luftspalte innerhalb der Länge der Spule befinden, was für die Funktion als Drossel oder Filter sehr vorteilhaft ist (Minimierung von Streufeldern).

Dass die Joche in sich durchbruchsfrei sind und auch der gesamte Eisenkern - außer den beiden großen Innenräumen zwischen den Längsschenkeln - durchbruchsfrei ist, da beispielsweise keine Durchgangsbohrungen durch die Bleche für Querverschraubungen benötigt werden, führt dazu, dass sich das magnetische Feld sehr viel homogener ausbilden kann, als bei Vorhandensein weiterer Durchbrüche. Vor allem wird ein Durchbruch in der Mitte des Joches vermieden durch die Bauform des Joches mit nur je einem Fortsatz an den Enden, und nicht im mittleren Bereich:

Mittels der entsprechend C-förmig gebogenen Bleche können auf diese Art und Weise Joche ohne innere Durchbrüche hergestellt werden, bei denen die Blechebene der einzelnen Bleche quer zur Hauptebene des fertig gestellten Eisenkerns verläuft.

Der Eisenkern wird zusammengehalten durch eine lediglich von außen angreifende Spannvorrichtung, die den Eisenkern nicht durchdringt, und die zusätzlich hinsichtlich des Abstands ihrer Spannplatten variabel ist, also wenn z.B. unterschiedlich dicke Abstandshalter in die Luftspalte eingesetzt werden.

Vorzugsweise sollten die Längsschenkel denselben Querschnitt wie die Fortsätze des Joches aufweisen, und insbesondere auch die Blechebenen in den Längsschenkeln fluchtend mit denen in den Fortsätzen verlaufen, um eine Homogenisierung des sich ausbildenden Magnetfeldes zu erreichen.

Vorzugsweise endet der mittlere Längsschenkel somit vor den Innenflächen des C-förmigen Joches in dessen mittleren Bereich, normalerweise mit einem Luftspalt zum Joch hin. Die dadurch nicht vorhandene formschlüssige Sicherung des mittleren Längsschenkels wird durch die zusätzlichen, bereits erwähnten Sicherungsstreifen erreicht.

Die Luftspalte werden in der Regel durch eingelegte Abstandshalter aus elektrisch isolierendem Material bewirkt, was eine sehr einfache Möglichkeit ist, Luftspalte definierter Breite zu erzeugen.

Die Längsschenkel sind in der Regel quaderförmig und bestehen dann aus aufeinander gelegten rechteckigen Blechen. Die Spulen um die einzelnen Längsschenkel herum besitzen eine axiale Länge, also in Längsrichtung der Längsschenkel verlaufend, die den Abstand zwischen den beiden Jochen möglichst vollständig ausfüllt, um allein dadurch eine formschlüssige Sicherung der Längsposition der Spulen innerhalb des Eisenkerns zu bewirken.

Die Joche sind am Übergang von ihrem Hauptteil in den Fortsatz nicht einfach um **90**° gekröpft, sondern zwei Mal um je **45**° gekröpft und besitzen dadurch an ihren Enden eine Schräge, sowohl in ihrer Außenkontur als auch in ihrer innenseitigen Kontur, und auch alle Bleche aus denen das Joch gebildet ist, besitzen diese Schräge.

Dadurch wird die Ausbildung von sog. Hot Spots zumindest an den Innenecken des Eisenkernes verhindert und damit ein homogeneres Magnetfeld erzielt.

Je nach Auslegung der Induktivität können die einzelnen Längsschenkel in ihrem Verlauf mehrteilig ausgebildet sein, wobei freie Wahl zwischen hinsichtlich der Länge dieser Einzelteile als auch der Breite der Luftspalte dazwischen besteht. Die Abstandshalter sollten vorzugsweise die gleiche Fläche besitzen wie der Querschnitt des Längsschenkels, in dem sie sich befinden, um keine unterschiedliche Dielektrizität im Inneren des Luftspaltes zu bewirken.

Die Querschnittsfläche der Längsschenkel und auch der Fortsätze der Joche ist so bemessen, dass sie zusammen mit den beidseits eingesteckten Sicherungsstreifen genau den inneren Freiraum der jeweiligen Spule ausfüllen und dadurch eine passgenaue formschlüssige Sicherung zwischen Spule einerseits und Eisenkern andererseits gegeben ist.

Die Sicherungsstreifen werden auch bei den äußeren Schenkeln eingesetzt, obwohl sie dort für die formschlüssige Sicherung gar nicht benötigt würden, da ja bei den äußeren Spulen die Fortsätze der Joche in das Innere der Spule hineinragen.

Die Sicherungsstreifen werden deshalb auch an den äußeren Längsschenkeln angeordnet, damit der Eisenkern aus Blechstreifen gleichbleibender Dicke hergestellt werden kann, denn sonst müsste sich die Breite der für das Joch verwendeten Blechstreifen von dem mittleren Bereich zu den Fortsätzen hin verändern, was nachteilig für die Funktion und aufwändig für die Herstellung dieser Bleche ist.

Die Spannvorrichtung besteht vorzugsweise aus zwei Spannplatten, die auf die Außenseiten der Joche gelegt werden und einen Überstand entweder in der Hauptebene des Eisenkerns oder quer dazu oder beides aufweisen. An ihrem Überstand werden die beiden Spannplatten mittels Spannschrauben in Längsrichtung gegeneinander verspannt, und pressen damit die Joche gegeneinander, sodass ein Druck auf die Abstandshalter, welche die Luftspalte definieren, aufgebaut und beibehalten wird.

Dieser Druck auf die Abstandshalter bewirkt, dass die Geräuschemissionen der Induktivität im Betrieb sehr viel niedriger sind als ohne oder nur geringe Vorspannung gegen die Abstandshalter.

Um eine formschlüssige Sicherung der Spannbleche gegenüber dem Eisenkern quer zu dessen Hauptebene zu gewährleisten, sind die Spannplatten vorzugsweise als Hutprofile ausgebildet.

Vorzugsweise weisen die Spannplatten außer den Bohrungen für die sie durchdringenden Spannschrauben auch weitere Durchgangsöffnungen auf, um bei dem anschließenden Benetzen oder Vergießen der gesamten fertig montierten Induktivität das Vergussmittel ablaufen zu lassen.

An der Spannplatte kann zusätzlich - ggf. zwischen Joch und Spannplatte - eine übliche NS-Schiene zum Befestigen von Trafos angeordnet sein, die für den Betrieb als Drossel oder Filter benötigt werden.

Vorzugsweise sind die Spannplatten breiter als der quer zu seiner Hauptebene gemessene Eisenkern und auch breiter als die Spulen in dieser Richtung, zum einen um Spannschrauben im Überstand anbringen zu können, zum anderen aber auch, um einen schützenden Überstand über die Spule und den Eisenkern zu bieten.

Hinsichtlich des **Verfahrens** wird die Aufgabe durch die Verfahrensschritte des Anspruchs **10** gelöst:
Zum Aufbau der Induktivität wird bevorzugt eine allerdings sehr einfach aufgebaute Vorrichtung benutzt, theoretisch könnte der Zusammenbau auch rein manuell erfolgen: Nach Zusammensetzen der Joche aus einzelnen Blechen wird auf die Fortsätze des ersten Joches jeweils eine Spule aufgesteckt, oder - falls die drei Spulen vorher zu einer Einheit verbunden wurden - die gesamte Spuleneinheit.

Anschließend werden - nach Einlegen der Abstandshalter in die inneren Freiräume der Spulen - die äußeren Längsschenkel in die äußeren Spulen eingesetzt, und der mittlere Längsschenkel in die mittlere Spule eingesetzt.

Spätestens jetzt, eventuell bereits vorher, werden die je zwei Sicherungsstreifen in den Innenraum jeder Spule eingesetzt.

Nunmehr kann das zweite Joch mit seinen Fortsätzen in die äußeren Spulen eingesteckt werden - wieder unter Zwischenlegen je eines Abstandshalters - und die Spannvorrichtung angebracht werden, die in dieser Stellung die beiden Joche gegeneinander presst. Wenn die Spannvorrichtung aus den beiden Spannplatten und verbindenden Spannschrauben besteht, werden die - vorzugsweise hutförmigen - Spannplatten auf die Außenseite der Joche aufgelegt und die Spannschrauben verschraubt.

### c) Ausführungsbeispiele

Ausführungsformen gemäß der Erfindung sind im Folgenden beispielhaft näher beschrieben. Es zeigen:
- Fig. **1**:: die Induktivität in Explosionsdarstellung,
- Fig. **2**a-c:: verschiedene Varianten des Eisenkerns,
- Fig. **3a-c**:: die Induktivität im zusammengebauten Zustand.

Der Eisenkern **24** aus **Figur 1** ist in **Figur 2a** in der Aufsicht auf seine Hauptebene **16** dargestellt, und in **Figur 2b** in der Seitenansicht, also in Blickrichtung dieser Hauptebene **16.**

Wie in **Figur 2a** zu erkennen, besteht der Eisenkern **26** in der Aufsicht auf seine Hauptebene **16** aus einem ringförmig umlaufenden Blechpaket mit etwa quadratischer Form und abgeschrägten Ecken, bestehend aus einem oberen und einem unteren, C-förmigen Joch **2.** Jedes der Joche **2** besitzt an seinen Enden im rechten Winkel zur Erstreckungsrichtung des Joches **2** in die gleiche Richtung abragende Fortsätze **7**a, b.

Die Fortsätze **7**a, b des unteren Joches **2** sind nach oben gerichtet, die Fortsätze **7**a, b des oberen Joches **2** sind nach unten gerichtet, und fluchten mit den Fortsätzen **7**a, b des unteren Joches **2.**

Der Übergang des Hauptteils des Joches **2** zu den Fortsätzen **7**a, b weist jeweils eine Schräge **14** auf, also zwei Biegungen um jeweils **45**°.

Die Joche **2** sind aus einzelnen, in dieser Form C-förmig gebogenen, Blechen **4**a, b, die ineinander gelegt sind und genau ineinander passen, aufgebaut.

Zwischen den zueinander fluchtenden Fortsätzen **7**a einerseits und **7**b andererseits befindet sich jeweils ein äußerer Längsschenkel **1**a, der ebenfalls aus einzelnen, in diesem Fall rechteckigen, parallel aneinander angelegten Blechen besteht.

Zusätzlich befindet sich im inneren Freiraum **5** dieses ringförmig umlaufenden Blechpaketes **24** ein mittlerer Längsschenkel **1**b, der sich im wesentlichen von den Innenseiten des einen Joches **2** in dessen mittleren Bereich bis zur Innenseite des anderen Joches **2** erstreckt und ebenfalls aus parallel aneinander angelegten, überhaupt nicht miteinander verbundenen, rechteckigen Blechen **4**x, y besteht und parallel zu den äußeren Längsschenkeln **1**a verläuft.

An den stirnseitigen Enden der Längsschenkel **1**a, b und den Jochen **2** befindet sich jeweils ein Luftspalt **13,** der im zusammengebauten Zustand des Eisenkerns **24** dadurch erhalten wird, dass insbesondere plattenförmige Abstandshalter **15,** deren Fläche der Querschnittsfläche der Längsschenkel **1**a, b entspricht, eingelegt sind.

Die Querschnittsfläche der äußeren Längsschenkel **1**a, b ist die gleiche und stimmt vorzugsweise mit der Querschnittsfläche des mittleren Längsschenkels **1**b überein, sodass für alle Längsschenkel die gleichen Abstandshalter **15** benutzt werden können, wenn die Dicke des Luftspaltes **13** auch jeweils die gleiche sein soll.

Sowohl der mittlere Längsschenkel **1**b als auch die äußeren Längsschenkel **1**a können auch jeweils in ihrer Erstreckungsrichtung aus mehreren Teil-Längsschenkeln **1**b**1, 1**b**2** bestehen, wie in einer alternativen Ausführungsform in **Figur 2c** dargestellt.

Sowohl der Aufbau der Längsschenkel aus ein oder mehreren Teil-Längsschenkeln als auch die Dicke der Abstandshalter **15** hängt vom jeweiligen Einsatzzweck der Induktivität ab. Der Zweck der Erfindung besteht ja vereinfacht ausgedrückt darin, möglichst viele Variationsmöglichkeiten gerade hinsichtlich des Aufbaus und der Details des Eisenkerns zu haben trotz einem einfach durchzuführenden Aufbau der Induktivität.

Das Vorgehen beim Aufbau der Induktivität kann am besten anhand der Explosionsdarstellung der **Figur 1** erläutert werden:
Zunächst muss - siehe linke Bildhälfte der Figur **1** - der Eisenkern **24** mit der Spuleneinheit **31** zusammengebaut werden, von der in Figur **1** lediglich die in der Regel aus Kunststoff bestehenden, hülsenförmigen Spulenkörper **3** dargestellt sind, um deren Außenflächen herum jedoch vor dem Zusammenbau die elektrischen Spulen **3** mit ihren Wicklungen **19**a, b aufgebracht sind unter Verwendung des Spulenkörpers **3** als Wickelkern **20,** wie in **Figur 3a** - **c** zu sehen.

Dieser Zusammenbau geht wie folgt vor sich:
Nachdem das untere Joch **2** aus Blechen **4**a, b zusammengesetzt ist, werden die beiden äußeren Spulenkörper **3** auf die nach oben ragenden Fortsätze **7**a, b dieses unteren Joches **2** aufgesteckt, und auch der mittlere Spulenkörper **3** zwischen die beiden äußeren Spulenkörper **3** gesetzt, der dann auf der Oberseite des Joches **2** in dessen mittleren Bereich aufsitzt.

Anschließend werden von oben her in die Spulen-Innenräume **29** der Spulenkörper **3** jeweils einer der plattenförmigen Abstandshalter **15** eingelegt, sodass sie mit ihrer Hauptfläche auf der Stirnfläche eines der Fortsätze **7**a, b aufliegen und damit quer im Spulen-Innenraum **29** liegen, den die Querschnitte der Fortsätze **7**a, b auch im wesentlichen ausfüllen.

Allerdings besitzt der Eisenkern **24** eine quer zu seiner Hauptebene **16** gemessene Tiefe, die geringer ist als die entsprechende Erstreckung des Querschnittes des Spulen-Innenraumes **29,** und zwar um soviel geringer, dass beidseits des Eisenkerns **24** jeweils gerade ein Sicherungsstreifen **12** entlang jedem der Längsschenkel **1**a, b dazwischengeschoben werden kann, was nunmehr als nächster Schritt durchgeführt wird durch Einschieben von oben in die Spulen-Innenräume **29.**

Die Sicherungsstreifen **12** sind länger als der mittlere Längsschenkel **1**b, und werden im mittleren Spulenkörper **3** soweit nach unten geschoben, dass ihr unteres Ende bis in den Bereich des unteren Joches **2** reicht.

Dies stellt die formschlüssige Sicherung dagegen dar, damit im zusammengebauten Zustand der mittlere Spulenkörper **3** nicht quer zur Hauptebene **16** des Blechpaketes **24** aus diesem herausgezogen werden kann.

Nun werden die Längsschenkel **1**a, b von oben her in die einzelnen Spulenkörper **3** eingesetzt zwischen die jeweils zwei Sicherungsstreifen **12.** Wenn einer der Längsschenkel **1**a, b aus mehreren Teil-Längsschenkeln **1**b**1**, **1**b**2** besteht, werden diese nacheinander eingesetzt, jeweils unter Zwischenlage eines Abstandshalters **15.**

Auf die oberen Enden der eingesetzten Längsschenkel **1**a, b werden ebenfalls Abstandshalter **15** aufgelegt und dann das vorher aus Blechen zusammengesetzte obere Joch **2** mit seinen Fortsätzen **7**a, b nach unten weisend in die Spulen-Innenräume **29** der beiden äußeren Spulenkörper **3** eingesteckt zwischen die dortigen Sicherungsstreifen **12.**

Damit diese Einheit nicht mehr unerwünschterweise demontiert werden kann, müssen lediglich die beiden Joche **2** gegeneinander verspannt werden. Dies wird im nächsten Schritt dadurch erreicht, dass jeweils eine Spannplatte **17** in Form einer hutförmigen Schiene, die so dimensioniert ist, dass die quer zur Hauptebene **16** gemessene Tiefe des Eisenkerns **24** genau in die Vertiefung des Querschnittes des Hutprofiles passt von oben auf das obere Joche **2** und von unten gegen das untere Joch **2** gelegt wird.

Die quer nach hinten und vorne vorstehenden Überstände **23**a, b des Hutprofiles weisen zueinander fluchtende Bohrungen **26** auf, durch die hindurch die beiden Spannplatten **17** mittels Spannschrauben **25** gegeneinander verspannt werden können, und dadurch den Eisenkern **24** zusammenhalten.

Vor oder nach dem Anbringen dieser aus den Spannplatten **17** und den Spannschrauben **25** bestehenden Spannvorrichtung **6** am Eisenkern **24** können an der Spannvorrichtung **6** weitere Bauteile befestigt werden:
So kann auf der oberen Spannplatte **17** eine sog. NS-Schiene **27** verschraubt werden, die dem formschlüssigen Befestigen von Trafos **28** dient, die für manche Anwendungen dieser Induktivität benötigt werden.

Ebenso kann an der Unterseite der unteren Spannplatte **17** eine weitere Spannplatte **17** so befestigt werden, dass die hutförmigen Aufwölbungen gegeneinander gerichtet sind. Diese unterste Spannplatte **17** kann beispielsweise der Verschraubung gegenüber dem Untergrund oder einem anderen Maschinenteil dienen.

Ebenso kann entweder an der unteren Spannplatte **17** oder einer zusätzlichen untersten Spannplatte **17** eine Tragplatte befestigt sein, die vom Querschnitt des Hutprofils der Spannplatte **17** aus zur Seite vorsteht und dem Befestigen von Kondensatoren **30** dient, die ebenfalls für bestimmte Anwendungen der Induktivität benötigt werden.

**Die** **Figuren 3a****-c** zeigen den fertig zusammengebauten Zustand in verschiedenen Ansichten der Induktivität gemäß Figur **1**.

### BEZUGSZEICHENLISTE

- **1a, b**: Längsschenkel
- **1a1,1a2**: Teil-Längsschenkel
- **2**: Joch
- **3**: Spulenkörper
- **3'**: Spule
- **4**a, b, x, y: Blech
- **5**: innerer Freiraum
- **6**: Spannvorrichtung
- **7**a, b: Fortsatz
- **8**: Kleber
- **9**a, b: Stirnfläche
- **10**: Längsrichtung
- **11**: Querrichtung, Verlaufsrichtung Joch
- **12**: Sicherungsstreifen
- **13**: Luftspalt
- **14**: Schräge
- **15**: Abstandshalter
- **16**: Hauptebene
- **17**: Spannplatte
- **18**: Dicke
- **19**a, b: Wicklung
- **20**: Wickelkern
- **21**: Stirnplatte
- **22**: Durchgangsöffnung
- **23a, b**: Überstand
- **24**: magnetischer Flussleitkörper, Eisenkern
- **25**: Spannschraube
- **26**: Bohrung
- **27**: NS-Schiene
- **28**: Trafo
- **29**: Spulen-Innenraum
- **30**: Kondensatoren
- **31**: Spuleneinheit

## Patentansprüche

1. **Elektrische Induktivität** als elektrisches passives Dämpfungsglied, mit
- einem aus gegeneinander isolierten Blechen (**4**a, b) zu einem Blechpaket zusammengesetzten Eisenkern (**24**) als magnetischem Flussleitkörper (**24**) mit
- drei parallel im Abstand zueinander angeordneten, in Erstreckungsrichtung verlaufenden Längsschenkeln (**1**a, **1**b, **1**a) mit einem Ende an jeder Seite, die Innenräume bilden,
- zwei Jochen (**2**), von denen jedes Joch (**2**) die auf die gleiche Seite weisenden Enden der Längsschenkel (**1**a, b) unter Bildung mindestens eines Luftspaltes verbindet,
- die Joche (**2**) aus C-förmig gebogenen, passgenau ineinander gelegten Blechen (**4**a, b) bestehen,
- drei ringförmig geschlossen umlaufende Spulen (**3**), von denen jede passgenau um einen der Längsschenkel (**1**a, b) herum verläuft, wobei
- jedes Joch (**2**) an beiden Enden des Joches (**2**) in Erstreckungsrichtung der Längsschenkel (1a, 1b, 1a) abstrebende Fortsätze (**7**a, b) aufweist,
- zwischen je zwei gegeneinander gerichteten Fortsätzen (**7**a, b) der beiden Joche (**2**) je ein äußerer Längsschenkel (**1**a) unter Bildung mindestens eines Luftspaltes (**13**) angeordnet ist,
- die Joche (**2**) mittels einer Spannvorrichtung (**6**), die dazu geeignet ist, die Joche (2) gegeneinander zu pressen, sodass ein Druck auf die Abstandshalter (15), welche die Luftspalte definieren, aufgebaut und beibehalten wird, deren Teile (**6**a, b) außerhalb des Blechpakets angeordnet sind, gegeneinander verspannt sind,
- der Eisenkern (**24**) außer den beiden Innenräumen zwischen den Längsschenkeln (**1**a, b) durchbruchfrei ist,
- zwischen allen Längsschenkeln (**1**b) und der Innenwand der Spule (**3**) Sicherungsstreifen (**12**) aus elektrisch isolierendem Material angeordnet sind, die länger sind als die Länge des mittleren Längsschenkels (**1**b) und beidseits bis in den Bereich der Joche (**2**) reichen.

2. Induktivität nach Anspruch 1, wobei
die äußeren Längsschenkel (**1**a) den gleichen Querschnitt wie die Fortsätze (7a, b) aufweisen, und/oder
der mittlere Längsschenkel (**1**b) beabstandet um einen Luftspalt (**13**) vor den Innenflächen der C-förmigen Joche (**2**) endet.

3. Induktivität nach einem der vorhergehenden Ansprüche, wobei
in den Luftspalten (**13**) Abstandshalter (**15**) aus elektrische isolierendem Isoliermaterial angeordnet sind, und/oder
die Längsschenkel (**1**a, b) aus aufeinandergelegten rechteckigen Blechen (**4** x, y) bestehen, deren Blechebenen mit den Blechebenen der Bleche (**4**a, b) in den Fortsätzen (**7**a, b) fluchten.

4. Induktivität nach einem der vorhergehenden Ansprüche, wobei
die Spulen (**3**) in Längsrichtung (**10**) den Abstand zwischen den beiden Jochen (**2**) ausfüllen, und/oder
die Spulen (**3**) einen Spulenkörper (**3**) aus Kunststoff aufweisen, auf dem eine Wicklung (**19**a, b) aufgebracht ist.

5. Induktivität nach einem der vorhergehenden Ansprüche, wobei
die Bleche (**4**a, b) der Joche (**2**) am Übergang vom Hauptteil des Joches (**2**) in den Fortsatz eine Schräge (**14**), aufweisen, und/oder
die Spulen (**3**) auf den äußeren Längsschenkeln (**1**a) so lang sind, dass sie die Luftspalte (**13**) zwischen den äußeren Längsschenkeln (**1**a) und den Fortsätzen (**7**a, b) der Joche (**2**) überdecken.

6. Induktivität nach einem der vorhergehenden Ansprüche, wobei
die Längsschenkel (**1**a, b) mehrteilig ausgebildet sind, indem sie in ihrer Erstreckungsrichtung unterbrochen sind durch Luftspalte (**13**), in denen sich Abstandshalter (**15**) befinden, und/oder
die Abstandshalter (**15**) die gleiche Fläche besitzen wie der Querschnitt der Längsschenkel (**1**a, b), in deren Luftspalten (**13**) sie sich befinden.

7. Induktivität nach einem der vorhergehenden Ansprüche, wobei
die Spannvorrichtung (**6**) aus zwei Spannplatten (**17**) besteht, die auf den Außenseiten der Joche (**2**) liegen und an ihrem Überstand (**23**a, b) durch Spannschrauben (**25**) in Längsrichtung (**10**) gegeneinander verspannt sind.

8. Induktivität nach Anspruch 7, wobei
die Induktivität von einem aushärtenden Kunststoff benetzt, oder in diesem vergossen, ist, und/oder
die Spannplatten (**17**) außer Bohrungen (**26**) für die Spannschrauben (**25**) Durchgangsöffnungen (**22**) für das Ablaufen des Vergussmittels aufweisen.

9. Induktivität nach Ansprüche 7 und 8, wobei an einer der Spannplatten (**17**), eine Schiene, insbesondere eine NS-Schiene (**27**) zum Befestigen von Trafos (**28**) angeordnet ist, und/oder eine der Spannplatten (**17**) in der Aufsicht betrachtet mindestens so breit ist wie die Spulen (**3**).

10. **Verfahren** zum Herstellen einer Induktivität, die
- einen Eisenkern (**24**) mit drei beabstandeten Längsschenkeln (**1**a, **1**b, **1**a) und zwei C-förmigen Jochen (**2**) mit endseitigen Fortsätzen (**7**a, b) sowie
- drei Spulen (**3**) und
- eine Spannvorrichtung (**6**)
aufweist, mit folgenden Verfahrensschritten:
a) Zusammensetzen eines ersten Joches (**2**) aus Blechen (**4**a, b) und Anordnen des Joches (**2**) mit nach oben weisenden Fortsätzen (**7**a, b),
b) Aufstecken der beiden äußeren Spulen (**3**) auf die Fortsätze (**7**a, b) und Anordnen der mittleren Spule (**3**) zwischen den beiden so positionierten äußeren Spulen (**3**),
c) Einstecken von je zwei Sicherungsstreifen (**12**) aus elektrisch isolierendem Material in jeden Spulen-Innenraum (**29**) entlang an den Außenflächen des Joches (**2**),
d) Einlegen je eines plattenförmigen Abstandshalters (**15**) in jeden Spulen-Innenraum (**29**) der drei Spulen (**3**),
e) Einstecken des äußeren und des mittleren Längsschenkels (**1**a,b) in die Innenräume (**29**) jeder der drei Spulen (**3**) oder der mehreren Teil-Längsschenkel (**1**b**1**, **1**b**2**) nacheinander in jedem Innenraum (**29**) der drei Spulen mit Dazwischenlegen je eines Abstandshalters (**15**),
f) Auflegen von Abstandshaltern (**15**) auf die oberen Stirnflächen der drei Längsschenkel (**1**a, b),
g) Zusammensetzen eines zweiten Joches (**2**) aus C-förmig gekröpften Blechen (**4**a, b),
h) Einstecken des zweiten Joches (**2**) mit den Fortsätzen (**7**a, b) nach unten in die Spuleninnenräume (**29**) der beiden äußeren Spulen (**3**) zwischen die Sicherungsstreifen (**12**),
i) Anlegen der Spannvorrichtung (**6**) am Eisenkern (**24**) und Verspannen der beiden Joche gegeneinander.

11. Verfahren nach Anspruch **10**, wobei
vor dem Aufstecken der drei Spulen (**3**), die drei Spulen (**3**) miteinander mechanisch zu einer Spulen-Einheit verbunden werden, und/oder die Induktivität auf der Außenseite elektrisch isolierend beschichtet, oder elektrisch isolierend vergossen, wird.

12. Verfahren nach einem der vorhergehenden Verfahrensansprüche,
wobei das Anbringen der Spannvorrichtung (**6**) erfolgt durch
- Anlegen einer Spannplatte (**17**) oberhalb und unterhalb des Eisenkerns (**24**) an den Außenseiten der Joche (**2**),
- Anordnen und Verspannen von Spannschrauben (**25**) zwischen den beiden Spannplatten (**17**) seitlich neben dem Eisenkern (**24**) und den Spulen (**3**).

## Claims

1. Electrical inductance as an electrical passive attenuator, with
- an iron core (24) composed of sheets (4a, b) insulated from one another to form a stack of sheets as a magnetic flux conducting body (24) with
- three longitudinal legs (1a, 1b, 1a) arranged in parallel at a distance from one another and extending in the direction of extension, with one end on each side, forming interior spaces,
- two yokes (2), each yoke (2) connecting the ends of the longitudinal legs (1a, b) pointing to the same side to form at least one air gap,
- the yokes (2) consist of metal sheets (4a, b) which are bent into a C-shape and fit exactly into one another,
- three circularly closed circumferential coils (3), each of which is a perfect fit around one of the longitudinal legs (1a, b), wherein
- each yoke (2) has projections (7a, b) strutting in the direction of extension of the longitudinal legs (1a, 1b, 1a) at both ends of the yoke (2),
- an outer longitudinal leg (1a) is arranged between each two mutually directed extensions (7a, b) of the two yokes (2), forming at least one air gap (13),
- the yokes (2) are braced against each other by means of a clamping device (6) suitable for pressing the yokes (2) against each other so that pressure is built up and maintained on the spacers (15) defining the air gaps, the parts (6a, b) of which are arranged outside the sheet metal package,
- the iron core (24), apart from the two inner spaces between the longitudinal legs (1a, b), is free of perforations,
- between all the longitudinal legs (1b) and the inner wall of the coil (3) are arranged, which are longer than the length of the central longitudinal leg (1b) and extend on both sides into the region of the yokes (2).

2. Inductance according to claim 1, wherein
the outer longitudinal legs (1a) have the same cross-section as the extensions (7a, b), and/or
the central longitudinal leg (1b) is spaced apart by an air gap (13) in front of the inner surfaces of the C-shaped yokes (2).

3. Inductance according to one of the preceding claims, wherein spacers (15) made of electrically insulating material are arranged in the air gaps (13), and/or the longitudinal legs (1a, b) consist of rectangular plates (4 x, y) placed one on top of the other, the plate planes of which are aligned with the plate planes of the plates (4a, b) in the extensions (7a, b).

4. Inductance according to one of the preceding claims, wherein
the bobbins (3) fill the distance between the two yokes (2) in the longitudinal direction (10), and/or
the coils (3) have a coil body (3) made of plastic, to which a winding (19a, b) is applied.

5. Inductance according to one of the preceding claims, wherein the plates (4a, b) of the yokes (2) have an inclination (14) at the transition from the main part of the yoke (2) to the extension, and/or the coils (3) on the outer longitudinal legs (1a) being of such length that they cover the air gaps (13) between the outer longitudinal legs (1a) and the extensions (7a, b) of the yokes (2).

6. Inductance according to one of the preceding claims, wherein the longitudinal legs (1a, b) are formed in several parts by being in their position the direction of stretching is interrupted by air gaps (13) in which spacers (15) are located, and/or the spacers (15) have the same surface as the cross-section of the longitudinal legs (1a, b) in whose air gaps (13) they are located.

7. Inductance according to one of the preceding claims, wherein the clamping device (6) consists of two clamping plates (17) which lie on the outer sides of the yokes (2) and are braced at their protrusion (23a, b) by the clamping screws (25) against each other in the longitudinal direction (10).

8. Inductance according to Claim 7, wherein
the inductance is wetted by, or potted in, a curing plastic, and/or
the clamping plates (17) have, in addition to bores (26) for the clamping screws (25), through-openings (22) for the run-off of the grout.

9. Inductance according to claims 7 and 8,
wherein on one of the clamping plates (17), a rail, in particular an NS-rail (27) for fastening transformers (28) is arranged, and/or
one of the clamping plates (17) is at least as wide seen from above as the Coils (3).

10. A **Method** for producing an inductance that has
- an iron core (24) with three spaced longitudinal legs (1a, 1b, 1a) and two C-shaped yokes (2) with end extensions (7a, b), and
- three coils (3) and
- one clamping device (6)
with the following process steps:
a) Assembling a first yoke (2) from plates (4a, b) and arranging the yoke (2) with upwardly pointing extensions (7a, b),
b) the two outer coils (3) are plugged onto the extensions (7a, b) and the middle coil (3) is arranged between the two so positioned outer coils (3),
c) inserting two security strips (12) each made of electrically insulating material into each coil interior (29) along the outer surfaces of the yoke (2),
d) inserting one plate-shaped spacer (15) each into each coil interior (29) of the three coils (3),
e) insertion of the outer and the middle longitudinal leg (1a, b) into the inner spaces (29) of each of the three coils (3) or the plurality of partial longitudinal legs (1b1, 1b2) one after the other in each inner space (29) of the three coils, with a spacer (15) in each case being laid between them,
f) placing spacers (15) on the upper end faces of the three longitudinal legs (1a, b),
g) assembling a second yoke (2) of C-cranked sheets (4a, b),
h) insertion of the second yoke (2) with the extensions (7a, b) downwards into the coil interior spaces (29) of the two outer coils (3) between the security strips (12),
i) applying the clamping device (6) to the iron core (24) and clamping the two yokes against one another.

11. Method according to claim 10, wherein
before the three coils (3) are plugged on, the three coils (3) are mechanically connected to one another to form a coil unit, and/or the inductance on the outside is coated in an electrically insulating manner or cast in an electrically insulating manner.

12. Method in accordance with one of the preceding method claims, the clamping device (6) being attached by means of
- Positioning a clamping plate (17) above and below the iron core (24) on the outer sides of the yokes (2),
- Positioning and tightening of clamping screws (25) between the both clamping plates (17) laterally next to the iron core (24) and the coils (3).

## Revendications

1. **Inductance électrique** comme membre atténuateur électrique passif, avec
- un noyau de fer (**24**) composé sous forme de paquet de tôles fait de tôles de métal (4a, b) isolées les unes contre les autres comme conducteur de flux magnétique (**24**) avec
- trois branches longitudinales parallèles, espacées les unes des autres (**1**a, **1**b, **1**a) s'étendant dans le sens de l'extension avec une extrémité de chaque côté formant des espaces intérieurs,
- deux jougs (**2**), dont chaque joug (**2**) lie les extrémités des branches longitudinales (**1**a, b) orientées vers le même côté, en formant au moins un entrefer,
- où les jougs (**2**) sont constitués de tôles (**4**a, b) pliées en forme de C et s'emboîtant exactement les unes dans les autres,
- trois bobines circonférentielles (**3**) fermées de façon circulaire, dont chacune entoure de manière parfaitement adapté une des branches longitudinales (1a, b), où
- chaque joug (**2**) comprend des extensions (**7**a, b) s'écartant dans la direction de l'extension des branches longitudinales (**1**a, **1**b, **1**a) aux deux extrémités du joug (**2**),
- où entre chacun des deux extensions (**7**a, b) dirigées en sens inverse des deux jougs (**2**) une branche longitudinale extérieure (**1**a) respective est disposée formant au moins un entrefer (**13**),
- où les jougs (**2**) sont serrés les uns contre les autres au moyen d'un dispositif de serrage (**6**) qui est adapté pour presser les jougs (**2**) les uns contre les autres de sorte qu'une pression soit exercée sur les écarteurs (**15**) définissant les entrefers et maintenue, dont les parties (**6**a, b) sont disposées à l'extérieur du paquet de tôles,
- où le noyau de fer (**24**) est exempt de perforations, à l'exception des deux espaces intérieurs entre les branches longitudinales (**1**a, b),
- où des bandes de sécurisation (**12**) faites de matériau électriquement isolant sont disposées entre toutes les branches longitudinales (**1**b) et la paroi intérieure de la bobine (**3**) qui sont plus longues que la longueur de la branche longitudinale centrale (**1**b) et s'étendent des deux côtés dans la zone des jougs (**2**).

2. Inductance selon la revendication 1, où
les branches longitudinales extérieures (**1**a) ont la même section transversale que les extensions (**7**a, b), et/ou
la branche longitudinale centrale (**1**b) est espacée d'un entrefer (**13**) devant les surfaces intérieures des jougs en forme de C (**2**).

3. Inductance selon l'une des revendications précédentes, où
des écarteurs (**15**) en matériau d'isolation électriquement isolant sont disposés dans les entrefers (**15**) et/ou
les branches longitudinales (**1**a, b) sont constituées de tôles rectangulaires (**4** x, y) superposées dont les plans de tôle sont alignés avec les plans de tôles des tôles (**4**a, b) dans les extensions (**7**a, b).

4. Inductance selon l'une des revendications précédentes, où
les bobines (**3**) remplissent la distance entre les deux jougs (**2**) dans la direction longitudinale (**10**), et/ou
les bobines (**3**) comprennent un corps de bobine (**3**) en matière plastique, sur lequel un enroulement (**19**a, b) est appliqué.

5. Inductance selon l'une des revendications précédentes, où
les tôles (**4**a, b) des jougs (**2**) comprennent une pente (**14**) à la transition de la partie principale du joug (**2**) à l'extension, et/ou
les bobines (**3**) sur les branches longitudinales extérieures (**1**a) sont de longueur telle qu'elles couvrent les entrefers (**13**) entre les branches longitudinales extérieures (**1**a) et les extensions (**7**a, b) des jougs (**2**).

6. Inductance selon l'une des revendications précédentes, où les branches
longitudinales (**1**a, b) sont adaptées en plusieurs parties en étant interrompues dans leur sens d'extension par des entrefers (**1**3) dans lesquels se trouvent des écarteurs (**15**), et/ou
les écarteurs (**15**) ont la même surface que la section transversale des branches longitudinales (**1**a, b) dans les entrefers (**13**) desquelles elles sont situés.

7. Inductance selon l'une des revendications précédentes, où le dispositif de serrage (**6**) est constitué de deux plaques de serrage (**17**) qui reposent sur les côtés extérieurs des jougs (**2**) et qui sont serrées l'une contre l'autre dans le sens longitudinal (**10**) sur leur extension (**23**a, b) par des vis de serrage (**25**).

8. Inductance selon la revendication 7, où
l'inductance est mouillée ou enrobée dans une matière plastique durcissable, et/ou les plaques de serrage (**17**) comprennent, en plus des trous percés (**26**) pour les vis de serrage (**25**), des ouvertures de passage (**22**) pour l'écoulement du produit d'étanchéité.

9. Inductance selon l'une des revendications 7 et 8,
où sur l'une des plaques de serrage (**17**), un rail, en particulier un rail NS (**27**), est disposé pour la fixation de transformateurs (**28**), et/ou où, vu du dessus, une des plaques de serrage (**17**) est au moins aussi large que les bobines (**3**).

10. **Procédé** de production d'une inductance qui comprend
- un noyau de fer (**24**) avec trois branches longitudinales espacées (**1**a, **1**b, **1**a) et deux jougs en forme de C (**2**) avec des extensions d'extrémité (**7**a, b), et
- trois bobines (**3**) et
- un dispositif de serrage (**6**)
avec les étapes de procédé suivantes :
a) assembler un premier joug (**2**) à partir de tôles (**4**a, b) et disposer le joug (**2**) avec des extensions (**7**a, b) pointant vers le haut,
b) enficher les deux bobines extérieures (**3**) sur les extensions (**7**a, b) et disposer la bobine centrale (**3**) entre les deux bobines extérieures (**3**) positionnées ainsi,
c) insérer deux bandes de sécurité (**12**) respectives constituées d'un matériau électriquement isolant dans chaque espace intérieur de bobine (**29**) le long des surfaces extérieures du joug (**2**),
d) insérer un écarteur respectif en forme de plaque (**15**) dans chaque espace intérieur de bobine (29) des trois bobines (**3**),
e) insérer la branche longitudinale extérieure et la branche longitudinale centrale (**1**a, b) dans les espaces intérieurs (**29**) de chacune des trois bobines (**3**) ou de la pluralité de branches longitudinales partielles (**1**b**1**, **1**b**2**) l'une après l'autre dans chaque espace intérieur (**29**) des trois bobines, un écarteur (**15**) étant respectivement placée entre elles,
f) mettre en place des écarteurs (**15**) sur les surfaces frontales supérieures des trois branches longitudinales (**1**a, b),
g) assembler un deuxième joug (**2**) de tôles à manivelle en C (**4**a, b),
h) insérer le deuxième joug (**2**) avec les extensions (**7**a, b) vers le bas dans les espaces intérieurs de bobine (**29**) des deux bobines extérieures (**3**) entre les bandes de sécurité (**12**),
i) appliquer le dispositif de serrage (**6**) sur le noyau de fer (**24**) et serrer les deux jougs l'un contre l'autre.

11. Procédé selon la revendication **10**, où
avant l'enfichage des trois bobines (**3**), les trois bobines (**3**) sont reliées mécaniquement les unes aux autres pour former une unité de bobine, et/ou l'inductance est recouverte à l'extérieur d'une manière électriquement isolante ou coulée d'une manière électriquement isolante.

12. Procédé selon l'une des revendications de procédé précédentes,
le dispositif de serrage (**6**) étant monté en
- appliquant une plaque de serrage (**17**) au-dessus et au-dessous du noyau de fer (**24**) sur les côtés extérieurs des jougs (**2**),
- positionnant et serrant des vis de serrage (**25**) entre les deux plaques de serrage (**17**) latéralement à côté du noyau de fer (**24**) et des bobines (**3**).
